# EUROPÄISCHE PATENTSCHRIFT

(11) **EP 2 463 422 B1**
(45) Veröffentlichungstag und Bekanntmachung des Hinweises auf die Patenterteilung: **11.05.2016**
(21) Anmeldenummer: 11190012.2
(22) Anmeldetag: 21.11.2011
(51) Int. Cl.: D04B 37/02

(54) **Verfahren zum Entwurf von auf einer Flachstrickmaschine herzustellenden Formgestricken mithilfe einer Entwurfseinrichtung und Entwurfseinrichtung**
Method for designing shaped knits to be produced on a flat knitting machine using a design device and design device
Procédé de création de tricots moulés devant être fabriqués sur une machine à tricoter rectiligne à l'aide d'un dispositif de réalisation et dispositif de réalisation

(30) Priorität: 08.12.2010 DE 102010053864
(43) Veröffentlichungstag der Anmeldung: 13.06.2012
(73) Patentinhaber: H. Stoll AG & Co. KG, 72760 Reutlingen (DE)
(72) Erfinder: Goller, Wilfried, 72820 Sonnenbühl (DE); Haug, Michael, 72581 Dettingen/Erms (DE); Mayer, Werner, 72810 Gomaringen (DE); Wagner, Martin, 72800 Eningen u. A. (DE)
(74) Vertreter: Kohler Schmid Möbus Patentanwälte

(56) Entgegenhaltungen:
- EP-A2- 0 768 416
- WO-A1-94/11794

## Beschreibung

### Geänderte Beschreibung:

Die Erfindung betrifft ein Verfahren zum Entwurf von auf einer Flachstrickmaschine herzustellenden Formgestricken mithilfe einer Entwurfseinrichtung.

Für den Entwurf von Formgestricken ist es bekannt, ein Grundmuster vorzugeben, welches beispielsweise eine bestimmte farbliche oder mustermäßige Gestaltung, wie beispielsweise Zöpfe, aufweist. Soll nun ein Formgestrick mit diesem Grundmuster erstellt werden, so muss darauf geachtet werden, dass ein formbestimmender Schnitt auf die richtige Position des Grundmusters platziert wird, damit die entsprechende farbliche oder mustermäßige Gestaltung an der richtigen Position des Formgestricks, beispielsweise einem Kleidungsstück, auftaucht. Dabei ist es bekannt, einen Schnitt zu erstellen, beispielsweise in einem Editor über eine Tabelle oder grafisch mit Zeichenwerkzeugen, und anschließend zu speichern. Als Schnitt wird hierbei die geometrische Beschreibung der Kontur über Vektoren definiert. Nur über diese Art der Konturbeschreibung kann aus einer Größe schnell eine andere Größe abgeleitet werden. Der Schnitt des Formgestricks liegt demnach in Schnittdaten in metrischer oder maschengenauer Einheit vor. Diese Schnittdaten können dann zu dem auf einer Anzeigeeinrichtung einer Entwurfseinrichtung angezeigten Grundmuster geladen und darauf positioniert werden. Vor der Umsetzung in Maschinensteuerungsdaten werden die Schnittdaten in nadelbezogene Strickdaten umgesetzt, um dann die notwendigen Anpassungen von Schnitt und Grundmuster in einer Symboldarstellung, wie z. B. einer Fadenlaufdarstellung, Flächendarstellung oder Farbdarstellung, durchführen zu können. Bei der Umsetzung in nadelbezogene Daten wird die Verknüpfung mit den vektoriellen Schnittdaten aufgehoben. Alternativ können Schnitte für Formgestricke auch durch das Positionieren von Formen, die aus Rasterinformationen bestehen, erzeugt werden.

Die WO 94/11794 A1 offenbart eine Musterungsanlage mit der Möglichkeit, Strickunverträglichkeiten beim Einsetzen von Mustern zu erkennen und mittels einer Anpasseinheit zu korrigieren. Die Eingabeeinheit ist zur voneinander unabhängigen Eingabe von Bindungs-, Farb- und Umrissmustern ausgebildet. Jedes Muster kann einzeln für sich bearbeitet werden.

Die EP 0 768 416 A2 beschreibt ein Verfahren zum Entwurf von Gestricken, wobei die einzelnen Schritte in Schichten mit unterschiedlichen Prioritäten aufgeteilt werden. Die Verwendung von Vektordaten zur Erzeugung von Strickentwürfen ist erwähnt.

Solange eine Schnittbeschreibung mit Schnittdaten besteht, können keine Konflikte zwischen Schnitt und Grundmuster angezeigt werden.

Aufgabe der vorliegenden Erfindung ist es deshalb, ein Verfahren und eine Entwurfseinrichtung bereitzustellen, bei denen die genannten Einschränkungen nicht bestehen.

Gelöst wird diese Aufgabe erfindungsgemäß durch ein Verfahren zum Entwurf von auf einer Flachstrickmaschine herzustellenden Formgestricken mithilfe einer Entwurfseinrichtung, bei dem
a) ein Schnitt des Formgestricks mittels vektorieller Schnittdaten beschrieben wird und/oder die vektoriellen Schnittdaten eines Schnitts aus einem Speicher der Entwurfseinrichtung geladen werden;
b) der Schnitt auf einem Grundmuster in Symboldarstellung positioniert wird;
c) die Schnittdaten mit den Strickdaten des Grundmusters ohne Umwandlung der Schnittdaten in nadelbezogene Strickdaten gemeinsam angezeigt werden;
d) und mögliche Konflikte zwischen den Schnittdaten und den Strickdaten des Grundmusters angezeigt werden.

Unter Schnittdaten werden im Sinne der Erfindung Konturdaten verstanden, die beispielsweise einen Umriss eines Schnitts beschreiben. Weiterhin können die Schnittdaten zum Stricken benötigte Informationen enthalten, wie beispielsweise die Farbe für das Muster welche im Schnitt für eine bestimmten Position definiert ist, Strukturangaben, vor allem an den Konturrändern, oder Abzugswerte, Nadelsenkerpositionen etc. oder Stricktechniken zum Mindern, Zunehmen oder Abketteln von Maschen. Das Grundmuster ist in einer Symboldarstellung, z. B. in einer Fadenlaufdarstellung angezeigt, der die Strickdaten des Grundmusters zugrunde liegen. Mit dem erfindungsgemäßen Verfahren ist es möglich, die Auswirkungen eines Schnitts auf ein Grundmuster anzuzeigen, ohne die Schnittdaten in Strickdaten umwandeln zu müssen und fest in das Grundmuster, d. h. die Strickdaten des Grundmusters, eintragen zu müssen. Es bleibt die Möglichkeit bestehen, Schnittdaten während der Anzeige zusammen mit den Musterdaten zu ändern. Dabei kann beliebig zwischen dem Ändern der Schnittdaten und Musterdaten gewechselt werden. Insbesondere können die vektoriellen Schnittdaten und die nadelbezogenen Strickdaten des Grundmusters parallel editiert werden. Daraus ergibt sich eine Zeitersparnis bei der Erstellung von Formgestricken. Dadurch, dass Konflikte des Schnitts mit dem Grundmuster bereits beim Positionieren des Schnitts angezeigt werden, können Konflikte bereits vor der Erstellung von Größensätzen beim Erstellen der ersten Größe gelöst werden. Die durchgeführten Anpassungen bei der Auflösung der Konflikte können dann zumeist von der ersten Größe auf die anderen Größen übertragen werden.

Gemäß einer Verfahrensvariante kann vorgesehen sein, dass strickreihenbezogene Schnittdaten eingegeben werden. Bei einer Größenänderung des Schnitts können die reihenbezogenen Daten durch die Anwendung spezieller Algorithmen angepasst werden.

Bei widersprüchlichen Informationen von Schnitt und Grundmuster werden diese betroffenen Bereiche markiert, sodass ein Anwender die Konflikte lösen kann. Weiterhin kann angezeigt werden, welche Strickoperationen des Grundmusters insbesondere an den Rändern des Schnitts durch den Schnitt korrigiert werden.

Weiterhin kann vorgesehen sein, dass bei einem Verschieben des Schnitts auf dem Grundmuster eine erneute Berechnung und Anzeige der Anpassung des Schnitts am Grundmuster und eine erneute Prüfung auf Konflikte erfolgt.

Vorteile ergeben sich, wenn bei der Generierung der Schnittdaten bereits strickreihenbezogene Daten erfasst werden.

Besonders bevorzugt ist es, wenn für die Strickdaten und die Schnittdaten unterschiedliche Datenebenen vorgesehen sind. Somit kann vermieden werden, dass die Strickdaten und die Schnittdaten zu einem zu frühen Zeitpunkt miteinander verknüpft werden. Es bleibt dadurch möglich, den Schnitt auf dem Grundmuster zu verändern, insbesondere dessen Lage auf dem Grundmuster zu verändern und auch ansonsten die Schnittdaten zu modifizieren. Dies war mit Verfahren des Standes der Technik nicht möglich, wo Schnittdaten unmittelbar in nadelbezogene Strickdaten umgewandelt wurden und anschließend der Schnitt nicht mehr in seinem vektoriellen Datenformat verändert werden konnte.

Besondere Vorteile ergeben sich, wenn im Schnitt Schnittelemente ausgewählt und platziert werden können. Im Schnitt können vorhandene oder neu erstellte Schnittelemente ausgewählt und positioniert werden, z. B. ein Halsspickel, ein Ausschnitt, eine Tasche oder ein Knopfloch. Für jede Position im Grundmuster kann die Verträglichkeit des Schnittelements mit dem Grundmuster geprüft werden. Der Anwender kann sofort erkennen, ob das Schnittelement an der gewählten Position in Maschinensteuerdaten umgewandelt werden kann.

Weiterhin kann vorgesehen sein, dass bei einer Positionierung des Schnitts oder einer Repositionierung des Schnitts die Strickdaten des Grundmusters nicht verändert werden. Dadurch kann sichergestellt werden, dass erst ausgelöst durch den Anwender die Strickdaten des Grundmusters aufgrund des Schnitts verändert werden, wenn also der Anwender sicher ist, dass keine weitere Veränderung der Position des Schnitts notwendig ist.

In den Rahmen der Erfindung fällt außerdem eine Entwurfseinrichtung zum Entwurf von auf einer Strick- oder Wirkmaschine hergestellten Formgestricken mit mindestens einer Speichereinrichtung zur Aufnahme der für die Herstellung des Formgestricks notwendigen Daten, mindestens einer Anzeigeeinrichtung zur Darstellung mindestens einer Symboldarstellung eines Grundmusters und mit mindestens einer Eingabeeinrichtung zur Veränderung der mindestens einen Symboldarstellung, wobei ein mittels vektorieller Schnittdaten definierter Schnitt über dem Grundmuster positionierbar ist und wobei eine Analyseeinrichtung vorgesehen ist, die Schnittdaten des Schnitts mit den Strickdaten des Grundmusters ohne Umwandlung der Schnittdaten in nadelbezogene Strickdaten vergleicht und mögliche Konflikte zwischen den Schnittdaten und den Strickdaten des Grundmusters identifiziert, und wobei Anpassungen des Schnitts auf der Anzeigeeinrichtung anzeigbar sind.

Die durch die Analyseeinrichtung identifizierten Konflikte werden auf der Anzeigeeinrichtung angezeigt, sodass ein Benutzer aufgrund der angezeigten Konflikte entweder diese Konflikte lösen kann, indem er den Schnitt und damit die Schnittdaten verändert, die Strickdaten des Grundmusters verändert oder den Schnitt repositioniert, um dadurch die Anzahl der Konflikte zu reduzieren.

Besonders vorteilhaft ist es, dass dem Benutzer unmittelbar bei der Positionierung des Schnitts die möglichen Konflikte angezeigt werden. Der Schnitt muss dabei noch nicht in Strickdaten umgewandelt werden. Die in den Schnittdaten enthaltenen Konturdaten gehen dadurch nicht verloren. Eine Repositionierung des Schnitts ist dadurch möglich. Außerdem kann ein Benutzer unmittelbar feststellen, ob die von ihm vorgesehene Lösung eines Konflikts zu dem gewünschten Ergebnis führt. Es muss nicht erst eine Umwandlung der Schnittdaten in Strickdaten erfolgen, um diese Auswirkungen erkennen zu können.

Gemäß einer vorteilhaften Ausführungsform kann eine Speichereinrichtung für Schnittdaten und Strickdaten vorgesehen sein. Durch eine getrennte Speicherung von Schnittdaten und Strickdaten können die Daten in unterschiedlichen Datenebenen gehalten werden. Die Veränderung des einen Datensatzes führt nicht zwingend zu einer Veränderung des anderen Datensatzes.

Weitere Merkmale und Vorteile der Erfindung ergeben sich aus der nachfolgenden Beschreibung von Figuren, die erfindungswesentliche Einzelheiten zeigen, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

Es zeigen:
- Fig. 1: einen Schnitt, der einem Grundmuster überlagert wurde;
- Fig. 2: eine Fadenlaufdarstellung, bei der Strickaktionen des Grundmusters durch einen Schnitt korrigiert werden.

In der Fig. 1 ist ein Grundmuster 1 dargestellt, welches unterschiedliche Farbfelder 2 - 4 sowie ein Rautenmuster 5 aufweist. Ein Schnitt 6 ist über dem Grundmuster 1 positioniert. Mithilfe einer Eingabeeinrichtung 7 lässt sich die Position des Schnitts 6 auf dem Grundmuster 1 verändern. In der dargestellten Position befindet sich das Rautenmuster 5 mittig im Schnitt 6. Eine andere Auswahl wäre jedoch auch denkbar. Dabei kann der Schnitt 6 nicht nur in Doppelpfeilrichtung 8 sondern auch in jede beliebige andere Richtung verschoben werden. Weiterhin kann der Schnitt 6 in seiner Größe verändert, insbesondere skaliert werden. Beispielsweise kann der Abstand zwischen den gestrichelten Linien 9, 10 verändert werden, um die Größe des Schnitts 6 zu verändern.

In der Fig. 2 ist ein Ausschnitt des durch den Schnitt modifizierten Grundmusters in einer Fadenlaufdarstellung 15 gezeigt. Im Bereich 16, der in einer anderen Graustufe gezeigt ist, wird angezeigt, welche Strickaktionen des Grundmusters an den Rändern durch den Schnitt korrigiert werden. In diesen Bereichen kann auch eine manuelle Nachbearbeitung durch einen Anwender stattfinden. Diese Änderungen sind jedoch noch nicht fest in die Strickdaten des Grundmusters eingetragen und können noch verändert werden. Im Bereich 17 wird angezeigt, dass ein Konflikt zwischen den Strickdaten des Grundmusters und den Schnittdaten besteht, beispielsweise da ein festgelegtes Strickmodul, z. B. für einen Zopf, angeschnitten wird. Dieses Modul wird im gezeigten Beispiel durch eine Korrektur des Schnitts durch andere Stricksymbole ersetzt.

## Patentansprüche

1. Verfahren zum Entwurf von auf einer Flachstrickmaschine herzustellenden Formgestricken mithilfe einer Entwurfseinrichtung, bei dem
a) ein Schnitt (6) des Formgestricks mittels vektoriellen Schnittdaten beschrieben wird und/oder die vektoriellen Schnittadaten eines Schnitts (6) aus einem Speicher der Entwurfseinrichtung geladen werden;
b) der Schnitt (6) auf einem Grundmuster (1) in Symboldarstellung positioniert wird;
c) die Schnittdaten mit den Strickdaten des Grundmusters (1) ohne Umwandlung der Schnittdaten in nadelbezogene Strickdaten gemeinsam angezeigt werden, **dadurch gekennzeichnet, dass**
d) Anpassungen, die der Schnitt am Grundmuster durchführen würde, falls die Maschinensteuerdaten für diese Schnittpositionierung erstellt würden und mögliche Konflikte zwischen den Schnittdaten und den Strickdaten des Grundmusters (1) angezeigt werden.

2. Verfahren nach Anspruch 1, **dadurch gekennzeichnet, dass** strickreihenbezogene Schnittdaten eingegeben werden.

3. Verfahren nach Anspruch 1 oder 2, **dadurch gekennzeichnet, dass** bei widersprüchlichen Informationen von Schnitt und Grundmuster die betroffenen Bereiche markiert werden.

4. Verfahren nach einem der vorhergehenden Ansprüche, **dadurch gekennzeichnet, dass** angezeigt wird, welche Strickaktionen des Grundmusters (1) durch den Schnitt (6) korrigiert werden.

5. Verfahren nach einem der vorhergehenden Ansprüche, **dadurch gekennzeichnet, dass** bei einem Verschieben des Schnitts (6) auf dem Grundmuster (1) eine erneute Prüfung auf Konflikte und Anzeige der Anpassungen erfolgt.

6. Verfahren nach einem der vorhergehenden Ansprüche, **dadurch gekennzeichnet, dass** bei der Generierung der Schnittdaten bereits strickreihenbezogene Daten erfasst werden.

7. Verfahren nach einem der vorhergehenden Ansprüche, **dadurch gekennzeichnet, dass** für die Strickdaten und die Schnittdaten unterschiedliche Datenebenen vorgesehen sind.

8. Verfahren nach einem der vorhergehenden Ansprüche, **dadurch gekennzeichnet, dass** im Schnitt (6) Schnittelemente ausgewählt und platziert werden.

9. Verfahren nach einem der vorhergehenden Ansprüche, **dadurch gekennzeichnet, dass** bei einer (Re-)Positionierung des Schnitts (6) die Strickdaten des Grundmusters (1) nicht verändert werden.

10. Entwurfseinrichtung zum Entwurf von auf einer Strick- oder Wirkmaschine hergestellten Formgestricken mit mindestens einer Speichereinrichtung zur Aufnahme der für die Herstellung des Formgestricks notwendigen Daten, mindestens einer Anzeigeeinrichtung zur Darstellung mindestens einer Symboldarstellung eines Grundmusters (1) und mit mindestens einer Eingabeeinrichtung (7) zur Veränderung der mindestens einen Symboldarstellung, **dadurch gekennzeichnet, dass** ein mittels vektorieller Schnittdaten definierter Schnitt (6) über dem Grundmuster (1) positionierbar ist, wobei eine Analyseeinrichtung vorgesehen ist, die Schnittdaten des Schnitts (6) mit den Strickdaten des Grundmusters (1) ohne Umwandlung der Schnittdaten in nodelbezogene Strickdaten vergleicht und mögliche Konflikte zwischen den Schnittdaten und den Strickdaten des Grundmusters (1) identifiziert, wobei die durch die Analyseeinrichtung identifizierten Konflikte auf der Anzeigeeinrichtung anzeigbar sind.

11. Entwurfseinrichtung nach Anspruch 10, **dadurch gekennzeichnet, dass** eine Speichereinrichtung für Schnittdaten und Strickdaten vorgesehen ist.

## Claims

1. Method for designing contoured knitted fabrics to be produced on a flat knitting machine with the aid of a design means, wherein
a) a cut (6) of the contoured knitted fabric is described by means of vectorial cutting data and/or the vectorial cutting data of a cut (6) is uploaded from the memory of the design means;
b) the cut (6) is positioned on a base pattern (1) as a symbol illustration;
c) cutting data is displayed together with the knitting data of the base pattern (1) without converting the cutting data into needle-related knitting data, **characterised in that**
d) adjustments that would be implemented to the base pattern by the cut if machine control data for this cut positioning were to be generated, as well as possible conflicts between the cutting data and the knitting data of the base pattern (1) are displayed.

2. Method according to claim 1, **characterised in that** knitting row related cutting data is entered.

3. Method according to claim 1 or 2, **characterised in that** the relevant areas affected are marked if cut and base pattern information is contradictory.

4. Method according to one of the preceding claims, **characterised in that** it is displayed which knitting actions of the base pattern (1) are corrected by the cut (6).

5. Method according to one of the preceding claims, **characterised in that** a repeat check for conflicts and a display of adjustments takes place when the cut (6) is displaced on the base pattern (1).

6. Method according to one of the preceding claims, **characterised in that** knitting row data is already recorded during the generation of cutting data.

7. Method according to one of the preceding claims, **characterised in that** different data levels are provided for knitting data and cutting data.

8. Method according to one of the preceding claims, **characterised in that** cutting elements are selected and placed in the cut (6).

9. Method according to one of the preceding claims, **characterised in that** the knitting data of the base pattern (1) is not changed during a (re)positioning of the cut (6).

10. Design means for designing contoured knitted fabrics produced on a knitting or warp knitting machine, with at least one storage facility for receiving data necessary for the production of the contoured knitted fabric, at least one display means for illustrating at least one symbol illustration of a base pattern (1), and with at least one input means (7) for adjusting the at least one symbol illustration, **characterised in that** a cut (6) defined by means of vectorial cutting data can be positioned above the base pattern (1) whereby an analysis means that compares the cutting data of the cut (6) with the knitting data of the base pattern (1) without converting cutting data into needle-related knitting data is provided and identifies possible conflicts between the cutting data and the knitting data of the base pattern (1), whereby the conflicts identified by the analysis means can also be displayed on the display means.

11. Design means according to claim 10, **characterised in that** a storage means for cutting data and knitting data is provided.

## Revendications

1. Procédé de conception de tricots moulés à fabriquer sur une machine à tricoter rectiligne à l'aide d'un dispositif de conception, dans lequel
a) on décrit une coupe (6) du tricot moulé au moyen de données de coupe vectorielles et/ou on charge les données de coupe vectorielles d'une coupe (6) dans une mémoire du dispositif de conception;
b) on met en position la coupe (6) sur un motif (1) de base en représentation symbolique;
c) on indique en commun les données de coupe avec les données de tricot du motif (1) de base sans transformation des données de coupe en données de tricot se rapportant aux aiguilles, **caractérisé en ce que**
d) on indique des adaptations que la coupe effectuerait sur le motif de base si les données de commande de machine étaient établies pour ce positionnement de coupe et des conflits éventuels entre les données de coupe et les données de tricot du motif (1) de base.

2. Procédé suivant la revendication 1, **caractérisé en ce qu'**on entre des données de coupe se rapportant à des rangées de tricotage.

3. Procédé suivant la revendication 1 ou 2, **caractérisé en ce qu'**on repère les parties concernées si les informations de coupe et de motif de base se contredisent.

4. Procédé suivant l'une des revendications précédentes, **caractérisé en ce qu'**on indique les actions de tricotage du motif (1) de base, qui sont corrigées par la coupe (6).

5. Procédé suivant l'une des revendications précédentes, **caractérisé en ce que**, s'il se produit un déplacement de la coupe (6) sur le motif (1) de base, on renouvelle le contrôle des conflits et l'indication des adaptations.

6. Procédé suivant l'une des revendications précédentes, **caractérisé en ce que**, lors de la création des données de coupe, on détecte des données se rapportant déjà aux rangées de tricotage.

7. Procédé suivant l'une des revendications précédentes, **caractérisé en ce qu'**on prévoit des plans de données différents pour les données de tricot et les données de coupe.

8. Procédé suivant l'une des revendications précédentes, **caractérisé en ce qu'**on choisit et on place des éléments de coupe dans la coupe (6).

9. Procédé suivant l'une des revendications précédentes, **caractérisé en ce que**, lors d'un (re)positionnement de la coupe (6), on ne modifie pas les données de tricot du motif (1) de base.

10. Dispositif de conception de tricots moulés fabriqués sur une machine à tricoter ou de bonneterie, comprenant au moins un dispositif de mémorisation pour la réception de données nécessaires à la fabrication du tricot moulé, au moins un dispositif d'indication pour la représentation d'au moins une représentation symbolique d'un motif (1) de base et au moins un dispositif (7) d'entrée pour modifier la au moins une représentation symbolique, **caractérisé en ce qu'**une coupe (6) définie au moyen de données de coupe vectorielles peut être mise en position sur le motif (1) de base, dans lequel il est prévu un dispositif d'analyse, qui compare les données de coupe de la coupe (6) aux données de tricot du motif (1) de base, sans transformation des données de coupe en données de tricot se rapportant aux aiguilles, et qui identifie des conflits possibles entre les données de coupe et les données de tricot du motif (1) de base, les conflits identifiés par le dispositif d'analyse pouvant être indiqués sur le dispositif d'indication.

11. Dispositif de conception suivant la revendication, **caractérisé en ce qu'**il est prévu un dispositif de mémorisation de données de coupe et de données de tricot.
